# EUROPÄISCHE PATENTANMELDUNG

(11) **EP 0 494 841 A1**
(43) Veröffentlichungstag der Anmeldung: **15.07.1992**
(21) Anmeldenummer: 92710001.6
(22) Anmeldetag: 06.01.1992
(51) Int. Cl.: B65D 21/04

(54) **Stapelbarer Behälter**

(30) Priorität: 04.01.1991 NO 910040
(71) Anmelder: DYNOPLAST AS, N-7500 Stjördal (NO)
(72) Erfinder: Petersen, Roar, N-7048 Trondheim (NO)
(74) Vertreter: Hennig, Peter

(57) **Zusammenfassung**

Behälter in Form eines Kastens zum Ineinander- und Aufeinanderstapeln gleichartiger Behälter (11), ausgestattet mit geneigten Seitenwänden (12, 13, 14, 15) und asymmetrisch angeordneten Tragehöckern an den Giebelwänden (14, 15) zum Zwecke des Stapelns. Eine lange Seitenwand (13) ist vorzugsweise mit einer mittig angeordneten Einbuchtung (27) ausgestattet, die eine außenliegenden Vertiefung mit einer der Höhe des Kastens entsprechenden Länge bildet und eine Tragefläche (28) am oberen Ende der Einbuchtung (27) bildet. In zwei oberen Kantenbereichen befinden sich Tropfkanäle (30 bis 33), die das Abfließen von Wasser oder anderer Flüssigkeit von einem Stapel derartiger Behälter ermöglichen.

## Beschreibung

Die Erfindung betrifft einen stapelbaren Behälter derjenigen Art, wie er im Gattungsbegriff des Anspruches 1 bezeichnet ist. Insbesondere betrifft die Erfindung Behälter, die für wiederholten Gebrauch vorgesehen sind, eingeschlossen die Tatsache, daß die Behälter von einem Entleerungsort zu einem Befüllungsort zurückgebracht werden müssen.

### Stand der Technik

Betroffen sind an sich bekannte Behälter, die die Möglichkeiten des Ineinander- und Aufeinander-Stapelns kombinieren, was bedeutet, daß leere Behälter ineinander gestapelt werden können im Hinblick auf die Beanspruchung geringstmöglichen Raumes, und daß die Behälter im befüllten Zustand aufeinander gestapelt werden können. Dies wird durch asymmetrische Gestaltung der Behälter erreicht, so daß durch ineinandergreifendes Positionieren zweier Behälter diese gestapelt werden können und - bezogen auf den jeweils darunter befindlichen Behälter - mit einer um 180° um eine vertikale Achse erfolgenden Drehung aufeinander gestapelt werden können. Die Asymmetrie ist darin zu sehen, daß zwei unterschiedliche Gruppen von Tragehöckern an einander gegenüberliegenden Seitenkanten, vorzugsweise Giebelenden des Behälters, vorgesehen sind, so daß diese Gruppen von Tragehöckern wechselweise ineinander wie auch zwischeneinander greifen.

Beim Transport gefüllter Behälter über größere Entfernungen ist es wünschenswert, die Behälter kreuzweise zu stapeln, um eine größere Anzahl von Behältern in einem Stapel gegenseitig gegen Verschieben zu sichern. Die grundsätzliche Vorraussetzung zum Erzielen solch eines kreuzweisen Stapelns in seiner einfachsten Form besteht darin, daß die Länge der Behälter dem Doppelten der Breite der Behälter entspricht, so daß ein Behälter auf der Oberseite zweier Behälter quer zu diesen plaziert werden kann, die - mit ihren längeren Seiten-Seite an Seite nebeneinander plaziert sind.

In Fällen, in denen die Behälter mit einem die Behälter abdeckenden und festen Deckel versehen sind, kann ein derartiges kreuzweises Stapeln unabhängig von der im einzelnen gewählten Konstruktion der Behälter durchgeführt werden. Jedoch wird es grundsätzlich als ein Nachteil angesehen, derartige, für Wiederverwendung vorgesehene Behälter mit einem Deckel zu versehen, da hierdurch ein weiteres Element vorhanden ist, auf das geachtet werden muß und das zurückgegeben werden muß. Auch ist in vielen Fällen ein mechanischer, fester Deckel unnötig, um die gestellten Anforderungen, zum Beispiel im Hinblick auf den Transport von Nahrungsmitteln und Rohstoffen, zu erfüllen.

### Aufgabe

Dem Gegenstand der vorliegenden Erfindung liegt im wesentlichen die Aufgabe zugrunde, einen Behälter mit rechteckiger Gestalt zu schaffen, der offen - also ohne Deckel - verwendet werden kann und der derart beschaffen ist, daß mehrere Behälter ineinander oder aufeinander gestapelt werden können, wobei auch ein kreuzweises Stapeln gleichartiger Behälter möglich sein soll.

Insbesondere ist es Gegenstand der Erfindung, an derartigen Behältern Tragemittel vorzusehen, die es ermöglichen, daß ein Behälter auf zwei darunter befindliche Behälter kreuzweise - also gegenüber der Ausrichtung der darunter befindlichen Behälter um 90° gedreht-gestapelt werden kann.

### Lösung

Entsprechend der Erfindung kann diese Aufgabe durch einen Behälter entsprechend dem kennzeichnenden Teil des Anspruches 1 gelöst werden.

Weitere Mermale der Erfindung sind in den Unteransprüchen angegeben.

Ein entsprechend der Erfindung hergestellter Behälter kann im befüllten Zustand auf zwei Behältern mit entsprechender Formgebung abgestellt werden und in dieser Position gehalten werden ohne Risiko seitlicher Bewegungen, Kippen oder Wenden.

### Ausführungsbeispiel

Die Erfindung wird im folgenden unter Bezug auf ein Ausführungsbeispiel beschrieben, wie es in den Zeichnungen dargestellt ist, wobei
Figur 1 einen Behälter entsprechend der Erfindung in perspektivischer Darstellung zeigt, während
Figur 2 mehrere, dem in Figur 1 gezeigten Behälter entsprechende Behälter zeigt, die kreuzweise und in zwei Lagen gestapelt sind.

In Figur 1 ist ein stapelbarer Behälter 11 mit im wesentlichen rechteckiger Form und zwei langen Seitenwänden 12, 13 dargestellt, die allgemein die doppelte Länge der korrespondierenden kurzen Giebelwände 14, 15 haben. Die Seitenwände 12, 13 die Giebelwände 14, 15 sind geneigt ausgeführt, um in bekannter Weise ein Ineinanderstapeln der Behälter 11 zu ermöglichen. An der oberen Kante der Seiten- bzw. Giebelwände 12 bis 15 ist ein umlaufender Kantenflansch 16 mit einem nach unten weisenden Kantenfortsatz 17 vorgesehen. An den Ecken ist der Kantenfortsatz 17 verstärkt ausgeführt mit integrierten Fortsätzen 18, die annähernd dieselbe Höhenausdehnung wie der erwähnte Kantenfortsatz 17 haben.

Die Seitenwand 12 hat eine ebene, nicht unterbrochene Oberfläche, und zwar sowohl innen als auch außen. Die benachbarte Giebelwand 14 ist gleichfalls eben und nicht unterbrochen ausgeführt. An der Verbindungsstelle dieser beiden Seiten- bzw. Giebelwände 12 und 14 ist im Eckbereich eine Einbuchtung 19 vorgesehen, die vom Boden des Behälters 11 aufwärts bis zum Kantenflansch 16 verlaüft. Eine entsprechende Einbuchtung 20 ist an der anderen Seite der Giebelwand 14 angeordnet. Die Einbuchtungen 19 und 20 bilden jeweils eine obere Tragefläche 21 bzw. 22, die ungefähr um die Dicke des für die Seiten- und Giebelwände verwendeten Materials gegenüber der oberen Kante (Kantenflansch 16) des Behälters 11 abgesenkt oder zurückgesetzt ist.

An der gegenüberliegenden Giebelwand 15 befinden sich zwei Einbuchtungen 23 und 24, die mit einem gewissen Abstand voneinander und von den benachbarten Ecken des Behälters 11 vorgesehen sind, welcher Abstand die entsprechende Breitenausdehnung der Einbuchtungen 19, 20 an der gegenüberliegenden Giebelwand 14 überschreitet. Die Einbuchtungen 23 und 24 sind wie Rippen oder dgl. geformt, die an ihrem oberen Ende jeweils eine Tragefläche 25 bzw. 26 bilden, welche ebenfalls - wie die Trageflächen 21, 22 auf den Einbuchtungen 19 bzw. 20 - entsprechend abgesenkt gegenüber der oberen Kante (Kantenflansch 16) des Behälters ausgeführt sind.

Die Wandungen im Bereich der Einbuchtungen 19, 20, 23 und 24 weisen im allgemeinen dieselbe Materialdicke auf wie die übrigen Wandungsteile der Seiten- bzw. Giebelwände . Hierdurch werden äußere Vertiefungen in den Seiten- bzw. Giebelwänden des Behälters gebildet mit einer zu den Einbuchtungen entgegengesetzten Form und Ausdehnung. Beim Ineinanderstapeln von Behältern geben diese Vertiefungen Raum für entsprechende Einbuchtungen eines darüber liegenden Behälters.

Durch Schwenken des beschriebenen Behälters um 180° um seine vertikale Achse kann ein aufzusetzender Behälter in bekannter Weise auf der Oberseite eines Behälters abgestellt (gestapelt) werden, da sich die untere Kante der Giebelwand 14 gegen die Trageflächen 25, 26 der Einbuchtungen 23 bzw. 24 legt und sich die außenliegenden Ecken der unteren Kante der Giebelwand 15 gegen die Trageflächen 21, 22 der Einbuchtungen 19 bzw. 20 legen.

Entsprechend der Erfindung ist an der langen Seitenwand 13 eine Einbuchtung 27 vorgesehen, die am oberen Ende eine Tragefläche 28 bildet, welche in derselben Höhe liegt wie die Trageflächen 21, 22, 25 und 26.

Beim kreuzweise erfolgenden Stapeln von Behältern 11 wie in Figur 2 dargestellt werden zwei Behälter 11 Seite an Seite plaziert als Grundlage für einen darüberliegenden, quer hierzu angeordneten Behälter 11, also einen Behälter, der gegenüber den darunter befindlichen Behältern um 90° um seine vertikale Achse gedreht ist. Die darunter befindlichen Behälter 11 sind derart plaziert, daß sich die Trageflächen 28 auf einander abgekehrten Seiten der beiden nebeneinander angeordneten Behälter 11 befinden. Auf diese Weise werden zwei sich gegenüberliegende Trageflächen 28 gebildet, die eine Entfernung voneinander haben, welche der Länge eines Behälters 11 entspricht, so daß diese Trageflächen 28 als Abstützung für einen darüberliegenden Behälter 11 dienen.

Um Kondenswasser und dgl. vom Behälter nach Figur 1 abzuleiten, sind in der oberen Kante Tropfkanäle am Behälter vorgesehen. Im Bereich der mittig angeordneten Tragefläche 28 an der langen Seitenwand 13 des Behälters 11 sind zwei Tropfkanäle 30, 31 symmetrisch zueinander und zur Außenseite der Kante (Kantenflansch 16) hin verlaufend vorgesehen. Diese Tropfkanäle 30, 31 sind in Form von Nuten ausgeführt, die sich bis in die Tragefläche 28 hinein fortsetzen. Weiterhin ist ein Tropfkanal 32 von der Tragefläche 28 ausgehend im Bereich der oberen Ecke zwischen langer Seitenwand 13 und Tragefläche 28 vorgesehen. Schließlich ist im Bereich der Einbuchtung 24 ein Tropfkanal 33 bis in die Tragefläche 26 verlaufend ausgebildet. Die Ausbildung von Tropfkanälen 30 bis 33 dient dem Zweck, jedwedes Wasser oder andere Flüssigkeit nach den Außenseiten eines Stapels von Behältern hin abzuleiten, um zu verhindern, daß Wasser oder andere Flüssigkeit in darunterliegende Behälter hineinfließt.

In der die Seitenwände 12 und 13 sowie die Giebelwände 14 und 15 miteinander verbindenden, mit 34 bezeichneten Bodenwand des Behälters 11 ist mittig und parallel zu den Giebelwänden 14 und 15 verlaufend auf der außerliegenden Seite der Bodenwand 34 eine Nut 29 vorgesehen, deren Tiefe gleich der oder größer als die Höhendifferenz zwischen den Trageflächen 21, 22, 25, 26 und 28 einerseits und dem anschließenden oberen Kantenbereich des Kantenflansches 16 andererseits ist und deren Breite gleich der oder größer als die doppelte Breite des Kantenflansches 16 im Bereich der langen Seitenwände 12 und 13 ist. Hierdurch wird erreicht, daß beim kreuzweise erfolgenden Stapeln von Behältern 11 einerseits die erwähnten Trageflächen 21, 22, 25, 26 und 28 ihre Funktion erfüllen können - also Kontakt zwischen diesen Trageflächen und den darüber befindlichen Behältern mit deren Bodenwand 34 besteht - und andererseits eine weitere Möglichkeit einer Sicherung gegen gegenseitiges Verschieben übereinander befindlicher Lagen von Behältern geschaffen ist.

Im Rahmen der offenbarten und beanspruchten Erfindung liegen konstruktive Varianten des zur Rede stehenden Behälters, z. B. solche, bei denen anstelle einer vorzugsweise mittig in der Seitenwand 13 vorgesehenen Einbuchtung 27 eine oder mehrere außermittige Einbuchtungen vorgesehen sind, die dann ebenfalls an ihren oberen Enden der Tragefläche 28 von der Funktion her gleichwirkende Trageflächen bilden.

Ferner können - bei gleicher Funktion - verschiedene weitere Änderungen an dem erfindungsgemäßen Behälter vorgenommen werden, z.B. durch einen in der Höhe entsprechend abgesetzten Kantenverlauf des Kantenflansches 16 als Ersatz für die in der Bodenwand 34 befindliche Nut 29.

## Patentansprüche

1. Behälter in Form eines Kastens, zum Stapeln von Behältern ineinander und aufeinander, wobei der Behälter mit geneigten Seitenwänden und mit asymmetrisch an einander gegenüberliegenden Kanten, insbesondere an Giebelwänden angeordneten Tragehöckern zum Stapeln solcher Behälter versehen ist, gekennzeichnet durch eine oder mehrere in einer langen Seitenwand (13) angeordnete Einbuchtungen (27), die eine bzw. mehrere außenliegende Vertiefungen in einer der Höhe des Behälters entsprechenden Länge und eine oder mehrere am oberen Ende der Einbuchtungen befindliche Trageflächen (28) bilden.

2. Behälter nach Anspruch 1, dadurch gekennzeichnet, daß in der langen Seitenwand (13) eine einzige Einbuchtung (27) mit entsprechender außenliegender Vertiefung mittig angeordnet ist.

3. Behälter nach Anspruch 1 oder 1 und 2, dadurch gekennzeichnet, daß die Tragefläche bzw. Trageflächen (28) an der bzw. den Einbuchtungen (27) gegenüber der oberen Begrenzung (Kantenflansch 16) des Behälters (11) zurückgesetzt (abgesenkt) ausgeführt ist bzw. sind.

4. Behälter nach einem oder mehreren der Ansprüch 1 bis 3, dadurch gekennzeichnet, daß in der Bodenwand (34) des Behälters (11) eine mittig und parallel zu den Giebelwänden (14, 15) verlaufende Nut (29) vorgesehen ist, deren Tiefe gleich der oder größer als die Höhendifferenz zwischen den Trageflächen (21, 22, 25, 26 und 28) einerseits und dem anschließenden oberen Kantenbereich des Kantenflansches (16) andererseits ist und deren Breite gleich der doppelten Breite des Kantenflansches (16) im Bereich der langen Seitenwände (12, 13) oder größer als die doppelte Breite des Kantenflansches ist.

5. Behälter nach einem oder mehreren der vorhergehenden Ansprüche, dadurch gekennzeichnet, daß an zwei einander benachbarten oberen Seitenkanten des Kantenflansches (16) des Behälters (11) Tropfkanäle (30 bis 33) vorgesehen sind, die Wasser oder andere Flüssigkeit nach außen und vom Behälterstapel weg ableiten.
